# EUROPÄISCHE PATENTSCHRIFT

(11) **EP 2 468 078 B1**
(45) Veröffentlichungstag und Bekanntmachung des Hinweises auf die Patenterteilung: **17.08.2016**
(21) Anmeldenummer: 10776646.1
(22) Anmeldetag: 03.11.2010
(51) Int. Cl.: H05B 41/295, H05B 41/392

(54) **ELEKTRONISCHES VORSCHALTGERÄT UND VERFAHREN ZUM BETREIBEN MINDESTENS EINER ENTLADUNGSLAMPE**
ELECTRONIC BALLAST AND METHOD FOR OPERATING AT LEAST ONE DISCHARGE LAMP
BALLAST ÉLECTRONIQUE ET PROCÉDÉ POUR FAIRE FONCTIONNER AU MOINS UNE LAMPE À DÉCHARGE

(30) Priorität: 17.11.2009 DE 102009053617
(43) Veröffentlichungstag der Anmeldung: 27.06.2012
(73) Patentinhaber: OSRAM GmbH, 80807 München (DE)
(72) Erfinder: BUSSE, Olaf, 80686 München (DE); MAYER, Siegfried, 85452 Moosinning (DE)
(86) Internationale Anmeldenummer: PCT/EP2010/066673
(87) Internationale Veröffentlichungsnummer: WO 2011/061053

(56) Entgegenhaltungen:
- EP-A1- 0 748 146
- EP-A2- 0 707 438
- WO-A1-03/045117
- WO-A1-2008/128573
- DE-A1-102005 013 564
- DE-A1-102006 010 996
- DE-U1- 29 514 817

## Beschreibung

### Technisches Gebiet

Die vorliegende Erfindung betrifft ein elektronisches Vorschaltgerät zum Betreiben mindestens einer Entladungslampe mit einem Eingang mit einem ersten und einem zweiten Eingangsanschluss zum Koppeln mit einer Versorgungsgleichspannung, einem Ausgang mit einem ersten und einem zweiten Ausgangsanschluss zum Koppeln mit der mindestens einen Entladungslampe, einer Brückenschaltung mit mindestens einem ersten und einem zweiten elektronischen Schalter, wobei eine Serienschaltung des ersten und des zweiten elektronischen Schalters unter Ausbildung eines ersten Brückenmittelpunkts zwischen den ersten und den zweiten Eingangsanschluss gekoppelt ist, einer Lampendrossel, die zwischen den ersten Brückenmittelpunkt und den ersten Ausgangsanschluss gekoppelt ist, mindestens einem Trapezkondensator, der parallel zu einem der elektronischen Schalter gekoppelt ist, einem Resonanzkondensator, der parallel zum ersten und zweiten Ausgangsanschluss gekoppelt ist, einer Steuervorrichtung zur Ansteuerung zumindest des ersten und des zweiten elektronischen Schalters mit einem Ansteuersignal, wobei das Ansteuersignal während einer Vorheizphase einer ersten und einer zweiten Wendel zumindest einer zwischen dem ersten und dem zweiten Ausgangsanschluss angeschlossenen Entladungslampe eine Betriebsfrequenz aufweist, wobei die Steuervorrichtung ausgelegt ist, während einer Zündphase der Entladungslampe die Betriebsfrequenz abzusenken, und einer Heizvorrichtung, die mit der Steuervorrichtung gekoppelt ist, wobei die Heizvorrichtung weiterhin mit dem ersten Brückenmittelpunkt gekoppelt und ausgelegt ist, die erste und die zweite Wendel der Entladungslampe zu heizen. Sie betrifft überdies ein entsprechendes Verfahren zum Betreiben mindestens einer Entladungslampe.

### Stand der Technik

Die EP0707438 A2 zeigt ein elektronisches Vorschaltgerät für eine Gasentladungslampe, wobei das Vorschaltgerät die Lampenwendeln entsprechend dem Dimmgrad während einer Dimmphase heizt.

Die DE102005013564 A1 zeigt eine Schaltungsanordnung und Verfahren zum Betreiben mindestens einer Lampe die eine erste und eine zweite Wendel aufweist, wobei die Lampe eine Vorrichtung zur Bestimmung einer Grösse umfasst, die mit der Temperatur mindestens einer der beiden Wendeln korreliert ist.

Die DE29514817U1 offenbart ein elektronisches Vorschaltgerät, welches einen Heizkreis aufweist, der unabhängig gesteuert werden kann und das elektronische Vorschaltgerät die Lampenwendeln heizt wenn sich das elektronische Vorschalgerät im Dimmbetrieb befindet.

Die der vorliegenden Erfindung zugrunde liegende Problematik ergibt sich aus der Auslegung von so genannten Multilampen-EVGs (elektronische Vorschaltgeräte), das heißt elektronischen Vorschaltgeräten, für den Betrieb unterschiedlicher Entladungslampen, insbesondere Niederdruckentladungslampen. Bei einem typischen Multilampen-EVG reicht der Leistungsbereich der damit betreibbaren Entladungslampen beispielsweise von 14 W bis zu 80 W.

Dabei werden standardmäßig die Wendeln der mindestens einen, an das elektronische Vorschaltgerät angeschlossenen Entladungslampe während einer Vorheizphase beheizt. Kurz vor Beginn der Zündphase wird die Beheizung der Wendeln abgeschaltet. Um die entsprechenden Schaltvorgänge auszuführen, ist bei bekannten gattungsgemäßen elektronischen Vorschaltgeräten die Steuervorrichtung als ASIC (application specific integrated circuit) realisiert, wobei eine derartige integrierte Schaltung als so genannte Zustandsmaschine arbeitet. Danach können Zustände nur seriell abgearbeitet werden, vorliegend also zunächst die Vorheizphase, anschließend die Zündphase.

Da die Versorgungsgleichspannung unabhängig von der jeweils angeschlossenen Entladungslampe ist, besteht die einzige Möglichkeit zur Anpassung an die jeweils angeschlossene Entladungslampe darin, die Betriebsfrequenz des Ansteuersignals für den ersten und den zweiten elektronischen Schalter zu variieren. Entsprechend reicht das Spektrum der Betriebsfrequenzen im genannten Beispiel von 90 kHz (für 14 W-Lampen) bis zu 45 kHz (für 80 W-Lampen).

Nun sind dabei jedoch unterschiedliche Randbedingungen zu erfüllen: Einerseits wird zur Erzeugung möglichst geringer Verluste der Resonanzkondensator klein gewählt, beispielsweise 2,2 nF. Da bei gattungsgemäßen elektronischen Vorschaltgeräten mit besonders hohem Wirkungsgrad bevorzugt aktive Bauteile, insbesondere die Steuervorrichtung, aus einer Wechselspannungquelle im Lastkreis, bevorzugt dem Trapezkondensator, mit Energie versorgt werden, ist dieser so zu dimensionieren, dass er bei der unteren Grenzfrequenz, im Beispiel also bei ca. 45 kHz, ausreichend Strom zur Verfügung stellt. Er sollte deshalb möglichst groß dimensioniert werden; im Beispiel etwa 1 nF.

Das Verhältnis aus der Kapazität des Resonanzkondensators zur Kapazität des Trapezkondensators bestimmt die Steilheit der Flanke der Spannung U_{HBM} am ersten Brückenmittelpunkt der Brückenschaltung. Mit Bezug auf Fig. 1 zeigt Kurvenzug 1) den Verlauf für ein großes genanntes Verhältnis, Kurvenzug 2) für ein kleines genanntes Verhältnis. Wie der Darstellung von Fig. 1 weiterhin zu entnehmen ist, reduziert sich beim Kurvenzug 2) der Zeitraum t_{S2} im Vergleich zum Zeitraum t_{S1}. Je kleiner dieses Verhältnis demnach ist, desto schwieriger ist es, ein schaltentlastetes Umschwingen der Brückenschaltung sicher zu stellen, da der das Umschwingen auslösende Schaltvorgang innerhalb der Zeiträume t_{S1}, t_{S2} zu erfolgen hat.

Wird der Schaltvorgang vorgenommen, wenn die Spannung U_{HBM} am ersten Brückenmittelpunkt noch oder bereits wieder ungleich Null ist, so wird "hart" geschaltet. Dies resultiert in unerwünschten Verlusten und in einer übermäßigen Beanspruchung und damit einer Verkürzung der Lebenszeit der beteiligten Bauteile.

Besonders kurz ist der Zeitraum t_{S2} beim Betrieb mit hohen Frequenzen. In diesem Zusammenhang ist zu berücksichtigen, dass die Schalter der Brückenschaltung zum Zwecke der Vorheizung und der Zündung mit deutlich höheren Frequenz betrieben werden müssen als wie für den oben angebenen Normalbetrieb. Insbesondere dann, wenn eine Entladungslampe mit geringer Leistung an das elektronische Vorschaltgerät angeschlossen ist, darf die Frequenz während der Heizung der Wendeln der Entladungslampe überdies nicht zu niedrig werden, da sonst die Gefahr einer Frühzündung besteht, wenn die OCV (Open Circuit Voltage) der Entladungslampe überschritten wird.

In der Summe lässt sich also festhalten, dass sich gerade bei Auslegung des elektronischen Vorschaltgeräts hinsichtlich Verlust, zuverlässiger Hilfsspannungsquelle und Vermeidung der Gefahr einer Frühzündung ein Spannungsverlauf der Spannung U_{HBM} am ersten Halbbrückenmittelpunkt ergibt, der tendenziell dem Kurvenzug 2) in Fig. 1 gleicht, tatsächlich sogar noch eine kürzere Phase t_{S2} aufweist. Dies resultiert darin, dass ein derartig ausgelegtes elektronisches Vorschaltgerät unter Berücksichtigung von üblicherweise schwankender Versorgungsgleichspannung - sie wird ja meist aus der bekannt schwankenden Netzspannung abgeleitet - , Toleranz der Bauteile, Umgebungstemperatur, Lampenalterung usw. nur äußerst schwierig bei unterschiedlichen, daran angeschlossenen Entladungslampen im schaltentlasteten Betrieb betrieben werden kann. Wie Analysen ergeben haben, ist dies besonders kritisch im Bereich der Zündphase.

Um einen schaltentlasteten Betrieb sicher zu stellen, wurde im Stand der Technik deshalb der Resonanzkondensator größer ausgelegt wurde, als eigentlich gewünscht, mit der Konsequenz erhöhter Verluste.

### Darstellung der Erfindung

Der vorliegenden Erfindung liegt deshalb die Aufgabe zugrunde, ein gattungsgemäßes elektronisches Vorschaltgerät beziehungsweise ein gattungsgemäßes Verfahren derart weiterzubilden, dass ein zuverlässiger schaltentlasteter Betrieb bei möglichst geringen Verlusten insbesondere auch in der Zündphase der Entladungslampe sicher gestellt werden kann.

Diese Aufgabe wird gelöst durch ein elektronisches Vorschaltgerät mit den Merkmalen von Patentanspruch 1 sowie durch ein Verfahren mit den Merkmalen von Patentanspruch 10.

Der vorliegenden Erfindung liegt die Erkenntnis zugrunde, dass ein sicheres Umschwingen, entsprechend einem zuverlässigen schaltentlasteten Betrieb, auch bei kleinem Verhältnis aus Kapazität des Resonanzkondensators zu Kapazität des Trapezkondensator sichergestellt werden kann, wenn im Lastkreis des elektronischen Vorschaltgeräts, das heißt insbesondere durch die Lampendrossel, stets ein ausreichend großer Strom fließt, der die nötige Blindenergie für das Umschwingen der Brückenschaltung bereitstellt. Eine genauere Analyse der Vorgehensweise beim Stand der Technik führt zu der Erkenntnis, dass dort aufgrund des Abschaltens des Verbrauchers, d.h. der aus dem Lastkreis gespeisten Wendelheizung, vor dem Beginn der Zündphase der Entladungslampe zu einem rapiden Abfall der im Lastkreis vorhandenen Blindenergie führt. Dies ist die eigentliche Ursache für die Probleme des Stands der Technik. Da erfindungsgemäß die Heizung der Wendeln über den Beginn der Zündphase hinaus aktiviert bleibt, ergibt sich kein Einbruch bei der Leistungsabnahme aus dem Lastkreis, da die Heizvorrichtung nach wie vor daraus versorgt wird. Demnach ist genügend Blindenergie für ein zuverlässiges Umschalten der Brückenschaltung vorhanden.

Genau betrachtet wurde demnach im Stand der Technik die Brückenschaltung noch während der Vorheizung schaltentlastet betrieben, da durch das Beheizen der Wendeln Energie verbraucht wurde. Beim Übergang von der Wendelheizung in die Zündphase wurde die Heizung - vor Beginn der Zündphase - abgeschaltet. Dadurch wurde im Ausgangskreis keine Leistung verbraucht, da die Entladungslampe ja noch nicht durchgezündet hatte. Durch die fehlende Leistungsabnahme war der Strom durch die Lampendrossel klein und somit im Lastkreis wenig Blindenergie vorhanden. Dadurch verlängerte sich das Umschwingen des Stroms durch die Lampendrossel. Dies konnte soweit führen, dass die Spannung U_{HBM} am ersten Brückenmittelpunkt nicht mehr Null wurde. Die Schalter der Brückenschaltung schalteten damit nicht mehr schaltentlastet. In der Brückenschaltung flossen Querströme, die bei entsprechender Überwachung sogar zur Abschaltung des elektronischen Vorschaltgeräts führen konnten.

Dadurch, dass bei der erfindungsgemäßen Vorgehensweise die Vorheizung der Wendeln in die Zündphase hinein fortgesetzt wird, fließt auch in dieser Phase ein ausreichend großer Strom im Lastkreis. Es ist daher eine ausreichende Menge an Blindenergie vorhanden, die zu einem sicheren Umschwingen der Schaltungsanordnung nach der Zündung der Entladungslampe sorgt. Daraus ergibt sich der Vorteil, dass bei einem erfindungsgemäßen elektronischen Vorschaltgerät der Resonanzkondensator klein dimensioniert werden kann, was zu einer Reduktion der Verlustleistung führt. Durch die Beheizung der Wendeln während der Zündung lassen sich überdies die Schaltzahlen der Entladungslampe deutlich erhöhen, da die Entladungslampe bei niedrigerer Spannung zündet. Dies ergibt sich dadurch, dass vorliegend durch den Weiterbetrieb der Heizvorrichtung die Zündung bei höheren Temperaturen erfolgt als im Stand der Technik, da bei höheren Temperaturen mehr Elektronen vorhanden sind. Überdies wird bei der erfindungsgemäßen Vorgehensweise die Lampendrossel nicht so stark belastet wie im Stand der Technik, da die Belastungswechsel nicht sprunghaft sind, sondern kontinuierlich. Dies führt zu einer weiteren Erhöhung der Lebensdauer.

Ein weiterer Vorteil eines erfindungsgemäßen elektronischen Vorschaltgeräts besteht darin, dass damit auch Lampenersatzwiderstände ohne Übernahmeproblem betrieben werden können, da durch die Erfindung Lastsprünge nach dem Vorheizen in Verbindung mit hohen Betriebsfrequenzen der Brückenschaltung durch den Weiterbetrieb der Heizvorrichtung zuverlässig verhindert werden.

Bevorzugt wird die Beheizung der Wendeln aufrechterhalten bis die Entladungslampe gezündet hat. Nach der Zündung fließt nämlich ohnehin ein ausreichend großer Strom im Ausgangskreis, der die Umschwingzeiten reduziert und gewährleistet, dass die Schalter der Brückenschaltung schaltentlastet betrieben werden.

Bei einer bevorzugten Ausführungsform beträgt der vorbestimmte Zeitraum ab dem Beginn der Absenkung der Betriebsfrequenz mindestens 20 ms, bevorzugt mindestens 50 ms, noch bevorzugter mindestens 100 ms. Dabei ist die Dauer des vorbestimmten Zeitraums mit der Geschwindigkeit korreliert, mit der die Betriebsfrequenz abgesenkt wird Bereits eine kurzzeitige Überlappung der Heiz- und der Zündphase bringt Vorteile im Hinblick auf ein verbessertes Umschwingen der Brückenschaltung des elektronischen Vorschaltgeräts. Dies lässt sich tendenziell mit einer Verlängerung des Zeitraums noch weiter verbessern. So ist in einer besonders bevorzugten Ausführungsform der vorbestimmte Zeitraum derart bemessen, dass er sich bis nach dem Zeitpunkt der Zündung der Entladungslampe erstreckt.

Vor ihrer Absenkung, das heißt während der Vorheizphase, beträgt die Betriebsfrequenz zwischen 100 und 150 kHz. Bei Zündung der Entladungslampe beträgt die Betriebsfrequenz bevorzugt zwischen 50 und 100 kHz.

Die Steuervorrichtung ist bevorzugt ausgelegt, die Betriebsfrequenz nach Zündung der Entladungslampe auf eine Nominalfrequenz einzustellen. Diese kann zwischen 40 und 95 kHz betragen.

Wie bereits erwähnt, kann das elektronische Vorschaltgerät weiterhin eine Hilfsspannungsquelle umfassen, die zu ihrer Versorgung, insbesondere unter Verwendung einer Ladungspumpe, mit einem Trapezkondensator gekoppelt ist. Dies stellt eine Möglichkeit bereit, besonders verlustarm eine Spannungsquelle zu realisieren, deren Amplitude deutlich geringer ist als die der Versorgungsgleichspannung. Besonders bevorzugt ist, wie erwähnt, die Steuervorrichtung zu ihrer Versorgung mit der Hilfsspannungsquelle gekoppelt.

Überdies kann die Steuervorrichtung ausgelegt sein, die Heizvorrichtung zu deaktivieren, sobald eine Zündung der Entladungslampe feststellbar ist. Eine Zündung der Entladungslampe kann auf einfache Weise durch Überwachung der Lampenbrennspannung festgestellt werden. Da nach Zündung der Lampe im Lastkreis ein großer Strom fließt, also ein Verbraucher vorhanden ist, kann die Heizvorrichtung ohne Weiteres abgeschaltet werden, ohne ein sicheres Umschwingen der Brückenschaltung zu gefährden.

Weitere vorteilhafte Ausführungsformen ergeben sich aus den Unteransprüchen.

Die mit Bezug auf ein erfindungsgemäßes elektronisches Vorschaltgerät vorgestellten bevorzugten Ausführungsformen und deren Vorteile gelten entsprechend, sofern anwendbar, für das erfindungsgemäße Verfahren.

### Kurze Beschreibung der Zeichnung(en)

Im Nachfolgenden wird nunmehr ein Ausführungsbeispiel der Erfindung unter Bezugnahme auf die beigefügten Zeichnungen näher beschrieben. Es zeigen:
- Fig. 1: in schematischer Darstellung den zeitlichen Verlauf der Spannung U_{HBM} am ersten Brückenmittelpunkt bei unterschiedlicher Dimensionierung des Resonanzkondensators nach dem Stand der Technik;
- Fig. 2: in schematischer Darstellung den Aufbau eines gattungsgemäßen elektronischen Vorschaltgeräts;
- Fig. 3: den zeitlichen Verlauf verschiedener elektrischer Größen des Aufbau von Fig. 2 bei einer Auslegung des elektronischen Vorschaltgeräts nach dem Stand der Technik;
- Fig. 4: den zeitlichen Verlauf der Betriebsfrequenz im Ansteuersignal der elektronischen Schalter der Brückenschaltung der Schaltungsanordnung von Fig. 2 bei einem Ausführungsbeispiel einer erfindungsgemäßem Auslegung; und
- Fig. 5: den zeitlicher Verlauf verschiedener elektrischer Größen des Aufbaus von Fig. 2 bei einer erfindungsgemäßen Auslegung des elektronischen Vorschaltgeräts.

### Bevorzugte Ausführung der Erfindung

Fig. 2 zeigt in schematischer Darstellung den Aufbau eines elektronischen Vorschaltgeräts. Dieser Aufbau ist an und für sich aus dem Stand der Technik bekannt, wobei sich die Erfindung in einer, in Fig. 2 zunächst nicht erkennbaren Auslegung der noch einzuführenden Steuervorrichtung 12 widerspiegelt.

Das in Fig. 2 dargestellte elektronische Vorschaltgerät umfasst einen Eingang mit einem ersten E1 und einem zweiten Eingangsanschluss E2, zwischen denen eine Versorgungsgleichspannung, bevorzugt die so genannte Zwischenkreisspannung U_{Zw}, angelegt ist. Zur Stützung der Zwischenkreisspannung U_{Zw} ist dem Eingang ein Speicherkondensator C₁ parallelgeschaltet. Der Speicherkondensator C₁ speist einen Wechselrichter 10, der eine Brückenschaltung umfasst, die vorliegend als Halbbrückenanordnung realisiert ist. Diese umfasst ihrerseits die Serienschaltung eines elektronischen Schalters S1 und eines elektronischen Schalters S2, zwischen denen ein erster Halbbrückenmittelpunkt HBM1 ausgebildet ist, sowie zwei Koppelkondensatoren C_{K1} sowie C_{K2}, zwischen denen ein zweiter Halbbrückenmittelpunkt HBM2 ausgebildet ist. Eine Lampendrossel L1 ist zwischen den ersten Halbbrückenmittelpunkt HBM1 und einen ersten Ausgangsanschluss A1 des elektronischen Vorschaltgeräts gekoppelt. Ein zweiter Ausgangsanschluss A2 ist mit dem zweiten Halbbrückenmittelpunkt HBM2 gekoppelt. Zwischen den Ausgangsanschlüssen A1, A2 ist eine Entladungslampe La gekoppelt, die eine erste W1 und eine zweite Wendel W2 umfasst. Parallel zum Schalter S2 ist ein Trapezkondensator C_{T} gekoppelt. Ein Resonanzkondensator C_{R} ist zwischen den ersten Ausgangsanschluss A1 und das Bezugspotential gekoppelt, das vorliegend der zweite Eingangsanschluss E2 darstellt. Das elektronische Vorschaltgerät umfasst überdies eine Steuervorrichtung 12, die über einen Ausgang AL den Schalter S2 sowie über einen Ausgang AH den Schalter S1 mit einem Ansteuersignal ansteuert, das eine Betriebsfrequenz aufweist.

Das in Fig. 2 dargestellte elektronische Vorschaltgerät umfasst weiterhin eine Heizvorrichtung. Zu diesem Zweck ist die Serienschaltung der Primärwicklung La eines Transformators TR, eines Kondensators C₂ sowie eines elektronischen Schalters S3 zwischen den ersten Halbbrückenmittelpunkt HBM1 und das Bezugspotential gekoppelt. Eine erste Sekundärwicklung Lb1 ist mit der ersten Wendel W1 der Entladungslampe La, eine zweite Sekundärwicklung Lb2 ist mit der zweiten Wendel W2 der Entladungslampe La gekoppelt. Der Schalter S3 wird ebenfalls von der Steuervorrichtung 12 angesteuert und zwar über einen Ausgang AS3. Wird demnach der Schalter S3 leitend geschaltet, fließt ein Strom durch die Primärwicklung La des Transformators Tr, wodurch ein Stromfluss durch die jeweilige Sekundärwicklung Lb1, Lb2 erzeugt wird. Dies führt zu einem Heizen der Wendeln W1, W2 der Entladungslampe La.

Zur Realisierung einer Hilfsspannungsquelle U_{H} ist ein Einweggleichrichter, der die Dioden D1 und D2 umfasst, mit dem Trapezkondensator C_{T} gekoppelt. Zur Integration der am Ausgang des Gleichrichters D1, D2 bereitgestellten Spannung dient ein Kondensator C₃, dem eine Zenerdiode Zl parallelgeschaltet ist. Die Hilfsspannungsquelle U_{H} ist mit dem Anschluss VCC der Steuervorrichtung 12 gekoppelt und versorgt diese mit Energie.

Die über den Ausgangsanschlüssen A1, A2 abfallende Spannung ist mit U_{La} bezeichnet, der durch die Lampendrossel L1 fließende Strom mit I_{L1}, der den Schalter S3 ansteuernde Strom mit I_{GS3} sowie der durch den Schalter S2 fließende Strom mit I_{S2}.

Fig. 3 zeigt den zeitlichen Verlauf der Größen I_{GS3}, U_{La}, I_{L1}, I_{S2} bei einer Auslegung des elektronischen Vorschaltgeräts gemäß Fig. 2 nach dem Stand der Technik, wobei Fig. 3b einen Abschnitt von Fig. 3a kurz nach dem Zeitpunkt t₁ in deutlich vergrößerter Auflösung zeigt. Wie aus Fig. 3a deutlich zu entnehmen ist, wird der Schalter S3 zum Zeitpunkt t₁ sperrend geschaltet, wodurch die Vorheizung der Wendeln W1, W2 beendet wird. Im Anschluss daran wird die Betriebsfrequenz der Schalter S1, S2 kontinuierlich herabgesetzt, wodurch man sich von oben, d.h. von höheren Frequenzen ausgehend, der Resonanzfrequenz des Lastkreises annähert. Dies führt zu einer Vergrößerung der Spannung U_{La}, was zum Zeitpunkt t₂ zur Zündung der Entladungslampe La führt. Das Anwachsen der Spannung U_{La} während des Zeitraums zwischen t₁ und t₂ ist mit einem Anwachsen des Stroms I_{S2} korreliert. Nach Zündung der Entladungslampe La zum Zeitpunkt t₂ wächst der Strom I_{L1} deutlich an.

Wie Fig. 3b zu entnehmen ist, weist der Strom I_{S2} Stromspitzen auf, die ein Indiz dafür sind, dass die Schalter S1, S2 der Halbbrückenanordnung nicht weich, d.h. nicht schaltentlastet, geschaltet werden. Wird der Strom I_{S2}, wie üblich, beispielsweise unter Verwendung eines Shunt-Widerstands, gemessen und die über dem Shunt-Widerstand abfallende Spannung der Steuervorrichtung 12 zugeführt, kann die Detektion von derartigen Stromspitzen zu einem Abschalten des elektronischen Vorschaltgeräts führen. Fig. 4 zeigt den zeitlichen Verlauf der Betriebsfrequenz in den Ansteuersignalen, die an den Ausgängen AH, AL der Steuervorrichtung 12 an die Schalter S1, S2 bei einer erfindungsgemäßen Auslegung des elektronischen Vorschaltgeräts gemäß Fig. 2 bereitgestellt werden. Demnach beträgt die Betriebsfrequenz f bis zum Zeitpunkt t₁ den Wert fₕₑₐₜ, die üblicherweise zum Vorheizen verwendete Frequenz. Zum Zeitpunkt t₁, das heißt zu Beginn der Zündphase, wird die Betriebsfrequenz f allmählich abgesenkt, bis zum Zeitpunkt t₂ die Zündung der Entladungslampe La erfolgt. Daraufhin wird die Betriebsfrequenz f auf eine Nominalfrequenz fₙₒₘ abgesenkt. Die Zündphase erstreckt sich vorliegend über den Zeitraum, der zwischen t₂ und t₁ liegt und vorliegend mit T_{Z} bezeichnet ist. Während im Stand der Technik der Schalter S3 zum Zeitpunkt t₁ sperrend geschaltet wurde, erstreckt sich vorliegend die Heizphase Tₕₑₐₜ über den Zeitpunkt t₁ hinaus; sie kann sich, wie durch die strichpunktierte Linie angedeutet ist, sogar über den Zeitpunkt t₂ hinaus erstrecken.

Bei einer Auslegung des in Fig. 2 dargestellten elektronischen Vorschaltgeräts gemäß Fig. 4, ergeben sich die in Fig. 5 dargestellten zeitlichen Verläufe der elektronischen Größen U_{La}, I_{GS3}, I_{L1}, I_{S2}., wobei Fig. 5b wiederum einen Abschnitt von Fig. 5a kurz nach dem Zeitpunkt t₁ in deutlich vergrößerter Auflösung zeigt. Der Beginn der Zündphase ist wiederum mit t₁ gekennzeichnet, der Zeitpunkt der Zündung mit t₂. Wie am Verlauf des Stroms I_{GS3} erkennbar ist, werden nunmehr die Wendeln W1, W2 der Entladungslampe La bis zum Zeitpunkt t₃, das heißt deutlich über den Zeitpunkt t₂ der Zündung der Entladungslampe La hinaus, geheizt.

Fig. 5b zeigt in vergrößerter Auflösung den besonders gekennzeichneten Bereich von Fig. 5a, kurz vor der Zündung der Entladungslampe La in vergrößerter Auflösung. Wie am Verlauf des Stroms I_{S2} deutlich zu erkennen ist, sind nunmehr keine Stromspitzen mehr vorhanden; die Schalter S1, S2 der Halbbrückenanordnung werden demnach weich geschaltet.

## Patentansprüche

1. Elektronisches Vorschaltgerät zum Betreiben mindestens einer Entladungslampe (La) mit
- einem Eingang mit einem ersten (E1) und einem zweiten Eingangsanschluss (E2) zum Koppeln mit einer Versorgungsgleichspannung (U_{Zw});
- einem Ausgang mit einem ersten (A1) und einem zweiten Ausgangsanschluss (A2) zum Koppeln mit der mindestens einen Entladungslampe (La);
- einer Brückenschaltung (10) mit mindestens einem ersten (S1) und einem zweiten elektronischen Schalter (S2), wobei eine Serienschaltung des ersten (S1) und des zweiten elektronischen Schalters (S2) unter Ausbildung eines ersten Brückenmittelpunkts (HBM1) zwischen den ersten (E1) und den zweiten Eingangsanschluss (E2) gekoppelt ist;
- einer Lampendrossel (L1), die zwischen den ersten Brückenmittelpunkt (HBM1) und den ersten Ausgangsanschluss (A1) gekoppelt ist;
- einem Resonanzkondensator (C_{R}), der parallel zum ersten (A1) und zweiten Ausgangsanschluss (A2) gekoppelt ist;
- einer Steuervorrichtung (12) zur Ansteuerung zumindest des ersten (S1) und des zweiten elektronischen Schalters (S2) mit einem Ansteuersignal (AL, AH), wobei das Ansteuersignal (AL, AH) während einer Vorheizphase (Tₕₑₐₜ) einer ersten (W1) und einer zweiten Wendel (W2) zumindest einer zwischen dem ersten (A1) und dem zweiten Ausgangsanschluss (A2) angeschlossenen Entladungslampe (La) eine Betriebsfrequenz (f) aufweist, wobei die Steuervorrichtung (12) ausgelegt ist, während einer Zündphase (Tz) der Entladungslampe (La) die Betriebsfrequenz (f) abzusenken; und
- einer Heizvorrichtung (T_{R}, La, Lb1, Lb2, S3, C₂), die mit der Steuervorrichtung (12) gekoppelt ist, wobei die Heizvorrichtung (T_{R}, La, Lb1, Lb2, S3, C₂) weiterhin mit dem ersten Brückenmittelpunkt (HBM1) gekoppelt und ausgelegt ist, die erste (W1) und die zweite Wendel (W2) der Entladungslampe (La) zu heizen;
**dadurch gekennzeichnet,**
**dass** die Steuervorrichtung (12) weiterhin mindestens einem Trapezkondensator (CT), der parallel zu einem der elektronischen Schalter (S1, S2) gekoppelt ist aufweist und ausgelegt ist, die Heizvorrichtung (T_{R}, La, Lb1, Lb2, S3, C₂), die eine Serienschaltung eines Transformators (Tr), eines Kondensators (C2) und eines Schalters (S3) aufweist zumindest während eines vorbestimmten Zeitraums der Zündphase (Tz) zu aktivieren, wobei der vorbestimmte Zeitraum (t₃ - t₂) derart bemessen ist, dass er sich bis nach den Zeitpunkt der Zündung der Entladungslampe (La) erstreckt.

2. Elektronisches Vorschaltgerät nach Anspruch 1,
**dadurch gekennzeichnet,**
**dass** der vorbestimmte Zeitraum (t₃ - t₂) ab dem Beginn der Absenkung der Betriebsfrequenz (f) mindestens 20 ms, bevorzugt mindestens 50 ms, noch bevorzugter mindestens 100 ms beträgt.

3. Elektronisches Vorschaltgerät nach einem der vorhergehenden Ansprüche,
**dadurch gekennzeichnet,**
**dass** die Betriebsfrequenz (f) vor ihrer Absenkung zwischen 100 und 150 kHz beträgt.

4. Elektronisches Vorschaltgerät nach einem der vorhergehenden Ansprüche,
**dadurch gekennzeichnet,**
**dass** die Betriebsfrequenz (f) bei Zündung der Entladungslampe (La) zwischen 50 und 100 kHz beträgt.

5. Elektronisches Vorschaltgerät nach einem der vorhergehenden Ansprüche,
**dadurch gekennzeichnet,**
**dass** die Steuervorrichtung (12) ausgelegt ist, die Betriebsfrequenz (f) nach Zündung der Entladungslampe (La) auf eine Nominalfrequenz (fₙₒₘ) einzustellen.

6. Elektronisches Vorschaltgerät nach Anspruch 5,
**dadurch gekennzeichnet,**
**dass** die Nominalfrequenz (fₙₒₘ) zwischen 40 und 95 kHz beträgt.

7. Elektronisches Vorschaltgerät nach einem der vorhergehenden Ansprüche,
**dadurch gekennzeichnet,**
**dass** das elektronische Vorschaltgerät weiterhin eine Hilfsspannungsquelle (U_{H}) umfasst, die zu ihrer Versorgung, insbesondere unter Verwendung einer Ladungspumpe, mit dem Trapezkondensator (C_{T}) gekoppelt ist.

8. Elektronisches Vorschaltgerät nach Anspruch 7,
**dadurch gekennzeichnet,**
**dass** die Steuervorrichtung (12) zu ihrer Versorgung mit der Hilfsspannungsquelle (U_{H}) gekoppelt ist.

9. Elektronisches Vorschaltgerät nach einem der vorhergehenden Ansprüche,
**dadurch gekennzeichnet,**
**dass** die Steuervorrichtung (12) ausgelegt ist, die Heizvorrichtung (T_{R}, La, Lb1, Lb2, S3, C₂) zu deaktivieren, sobald eine Zündung der Entladungslampe (La) feststellbar ist.

10. Verfahren zum Betreiben mindestens einer Entladungslampe (La) an einem elektronischen Vorschaltgerät mit einem Eingang mit einem ersten (E1) und einem zweiten Eingangsanschluss (E2) zum Koppeln mit einer Versorgungsgleichspannung (U_{Zw}); einem Ausgang mit einem ersten (A1) und einem zweiten Ausgangsanschluss (A2) zum Koppeln mit der mindestens einen Entladungslampe (La); einer Brückenschaltung mit mindestens einem ersten (S1) und einem zweiten elektronischen Schalter (S2), wobei eine Serienschaltung des ersten (S1) und des zweiten elektronischen Schalters (S2) unter Ausbildung eines ersten Brückenmittelpunkts (HBM1) zwischen den ersten (E1) und den zweiten Eingangsanschluss (E2) gekoppelt ist; einer Lampendrossel (L1), die zwischen den ersten Brückenmittelpunkt (HBM1) und den ersten Ausgangsanschluss (A1) gekoppelt ist; mindestens einem Trapezkondensator (C_{T}), der parallel zu einem der elektronischen Schalter (S1, S2) gekoppelt ist; einem Resonanzkondensator (C_{R}), der parallel zum ersten (A1) und zweiten Ausgangsanschluss (A2) gekoppelt ist; einer Steuervorrichtung (12) zur Ansteuerung zumindest des ersten (S1) und des zweiten elektronischen Schalters (S2) mit einem Ansteuersignal (AL, AH), wobei das Ansteuersignal (AL, AH) während einer Vorheizphase (Tₕₑₐₜ) einer ersten (W1) und einer zweiten Wendel (W2) zumindest einer zwischen dem ersten (A1) und den zweiten Ausgangsanschluss (A2) angeschlossenen Entladungslampe (La) eine Betriebsfrequenz (f) aufweist, wobei die Steuervorrichtung (12) ausgelegt ist, während einer Zündphase (Tz) der Entladungslampe (La) die Betriebsfrequenz (f) abzusenken; und einer Heizvorrichtung (T_{R}, La, Lb1, Lb2, S3, C₂), die mit der Steuervorrichtung (12) gekoppelt ist, wobei die Heizvorrichtung (T_{R}, La, Lb1, Lb2, S3, C₂) weiterhin mit dem ersten Brückenmittelpunkt (HBM1) gekoppelt und ausgelegt ist, die erste (W1) und die zweite Wendel (W2) der Entladungslampe (La) zu heizen;
**gekennzeichnet durch** folgenden Schritt:
Aktivieren der Heizvorrichtung (T_{R}, La, Lb1, Lb2, S3, C₂) zumindest während eines vorbestimmten Zeitraums der Zündphase (T_{z}),
wobei der vabestimmte Zeitraum (t₃-t₂) derart bemessen ist, dass er sich bis nach den Zeitpunkt der Zündung der Entladungslampe (La) erstreckt.

## Claims

1. Electronic ballast for operating at least one discharge lamp (La) comprising
- an input comprising a first input terminal (E1) and a second input terminal (E2) for coupling to a DC supply voltage (U_{Zw});
- an output comprising a first output terminal (A1) and a second output terminal (A2) for coupling to the at least one discharge lamp (La);
- a bridge circuit (10) comprising at least one first electronic switch (S1) and one second electronic switch (S2), wherein a series connection of the first electronic switch (S1) and the second electronic switch (S2) with formation of a first bridge centre point (HBM1) is coupled between the first input terminal (E1) and the second input terminal (E2);
- a lamp inductor (L1) coupled between the first bridge centre point (HBM1) and the first output terminal (A1);
- a resonance capacitor (C_{R}) coupled in parallel with the first output terminal (A1) and the second output terminal (A2);
- a control device (12) for driving at least the first electronic switch (S1) and the second electronic switch (S2) with a drive signal (AL, AH), wherein the drive signal (AL, AH) has an operating frequency (f) during a preheating phase (Tₕₑₐₜ) of a first filament (W1) and a second filament (W2) of at least one discharge lamp (La) connected between the first output terminal (A1) and the second output terminal (A2), wherein the control device (12) is designed to reduce the operating frequency (f) during an ignition phase (T_{Z}) of the discharge lamp (La); and
- a heating device (T_{R}, La, Lb1, Lb2, S3, C₂) coupled to the control device (12), wherein the heating device (T_{R}, La, Lb1, Lb2, S3, C₂) is furthermore coupled to the first bridge centre point (HBM1) and designed to heat the first filament (W1) and the second filament (W2) of the discharge lamp (La);
**characterized**
**in that** the control device (12) furthermore has at least one trapezoidal capacitor (CT) coupled in parallel with one of the electronic switches (S1, S2) and is designed to activate the heating device (T_{R}, La, Lb1, Lb2, S3, C₂), which has a series connection of a transformer (Tr), a capacitor (C2) and a switch (S3), at least during a predetermined time period of the ignition phase (T_{Z}), wherein the predetermined time period (t₃-t₂) is dimensioned in such a way that it extends until after the point in time of the ignition of the discharge lamp (La).

2. Electronic ballast according to Claim 1,
**characterized**
**in that** the predetermined time period (t₃-t₂) starting from the beginning of the reduction of the operating frequency (f) is at least 20 ms, preferably at least 50 ms, even more preferably at least 100 ms.

3. Electronic ballast according to either of the preceding claims,
**characterized**
**in that** the operating frequency (f) before its reduction is between 100 and 150 kHz.

4. Electronic ballast according to any of the preceding claims,
**characterized**
**in that** the operating frequency (f) upon ignition of the discharge lamp (La) is between 50 and 100 kHz.

5. Electronic ballast according to any of the preceding claims,
**characterized**
**in that** the control device (12) is designed to set the operating frequency (f) to a nominal frequency (fₙₒₘ) after ignition of the discharge lamp (La).

6. Electronic ballast according to Claim 5,
**characterized**
**in that** the nominal frequency (fₙₒₘ) is between 40 and 95 kHz.

7. Electronic ballast according to any of the preceding claims,
**characterized**
**in that** the electronic ballast furthermore comprises an auxiliary voltage source (U_{H}), which is coupled to the trapezoidal capacitor (C_{T}) for its supply, in particular using a charge pump.

8. Electronic ballast according to Claim 7,
**characterized**
**in that** the control device (12) is coupled to the auxiliary voltage source (U_{H}) for its supply.

9. Electronic ballast according to any of the preceding claims,
**characterized**
**in that** the control device (12) is designed to deactivate the heating device (T_{R}, La, Lb1, Lb2, S3, C₂) as soon as an ignition of the discharge lamp (La) is determinable.

10. Method for operating at least one discharge lamp (La) on an electronic ballast comprising an input comprising a first input terminal (E1) and a second input terminal (E2) for coupling to a DC supply voltage (U_{Zw}); an output comprising a first output terminal (A1) and a second output terminal (A2) for coupling to the at least one discharge lamp (La); a bridge circuit comprising at least one first electronic switch (S1) and one second electronic switch (S2), wherein a series connection of the first electronic switch (S1) and the second electronic switch (S2) with formation of a first bridge centre point (HBM1) is coupled between the first input terminal (E1) and the second input terminal (E2); a lamp inductor (L1) coupled between the first bridge centre point (HBM1) and the first output terminal (A1); at least one trapezoidal capacitor (C_{T}) coupled in parallel with one of the electronic switches (S1, S2); a resonance capacitor (C_{R}) coupled in parallel with the first output terminal (A1) and the second output terminal (A2); a control device (12) for driving at least the first electronic switch (S1) and the second electronic switch (S2) with a drive signal (AL, AH), wherein the drive signal (AL, AH) has an operating frequency (f) during a preheating phase (Tₕₑₐₜ) of a first filament (W1) and a second filament (W2) of at least one discharge lamp (La) connected between the first output terminal (A1) and the second output terminal (A2), wherein the control device (12) is designed to reduce the operating frequency (f) during an ignition phase (T_{Z}) of the discharge lamp (La); and a heating device (T_{R}, La, Lb1, Lb2, S3, C₂) coupled to the control device (12), wherein the heating device (T_{R}, La, Lb1, Lb2, S3, C₂) is furthermore coupled to the first bridge centre point (HBM1) and designed to heat the first filament (W1) and the second filament (W2) of the discharge lamp (La);
**characterized by** the following step:
activating the heating device (T_{R}, La, Lb1, Lb2, S3, C₂) at least during a predetermined time period of the ignition phase (T_{Z}),
wherein the predetermined time period (t₃-t₂) is dimensioned in such a way that it extends until after the point in time of the ignition of the discharge lamp (La).

## Revendications

1. Ballast électronique destiné à faire fonctionner au moins une lampe à décharge (La), avec
- une entrée avec une première (E1) et une deuxième (E2) borne d'entrée à connecter à une tension continue d'alimentation (U_{Zw});
- une sortie avec une première (A1) et une deuxième (A2) borne de sortie à connecter à ladite au moins une lampe à décharge (La) ;
- un circuit en pont (10) avec au moins un premier (S1) et un deuxième (S2) interrupteur électronique, dans lequel un circuit série du premier (S1) et du deuxième (S2) interrupteur électronique est connecté entre la première (E1) et la deuxième (E2) borne d'entrée en formant un premier point central de pont (HBM1);
- une bobine de lampe (L1), qui est connectée entre le premier point central de pont (HBM1) et la première borne de sortie (A1);
- un condensateur de résonance (C_{R}), qui est connecté en parallèle sur la première (A1) et la deuxième (A2) borne de sortie;
- un dispositif de commande (12) pour commander au moins le premier (S1) et le deuxième (S2) interrupteur électronique avec un signal de commande (AL, AH), le signal de commande (AL, AH) présentant une fréquence de fonctionnement (f) pendant une phase de préchauffage (Tₕₑₐₜ) d'un premier (W1) et d'un deuxième (W2) filament d'au moins une lampe à décharge (La) raccordée entre la première (A1) et la deuxième (A2) borne de sortie, dans lequel le dispositif de commande (12) est conçu pour abaisser la fréquence de fonctionnement (f) pendant une phase d'allumage (T_{z}) de la lampe à décharge (La) ;
- un dispositif de chauffage (T_{R}, La, Lb1, Lb2, S3, C₂), qui est connecté au dispositif de commande (12), dans lequel le dispositif de chauffage (T_{R}, La, Lb1, Lb2, S3, C₂) est en outre connecté au premier point central de pont (HBM1) et est conçu pour chauffer le premier (W1) et le deuxième (W2) filament de la lampe à décharge (La),
**caractérisé en ce que**
le dispositif de commande (12) présente en outre au moins un condensateur trapèze (C_{T}), qui est connecté en parallèle sur un des interrupteurs électroniques (S1, S2), et qui est conçu pour activer, au moins pendant une période de temps prédéterminée de la phase d'allumage (T_{z}), le dispositif de chauffage (T_{R}, La, Lb1, Lb2, S3, C₂), qui présente un circuit série d'un transformateur (Tr), d'un condensateur (C2) et d'un interrupteur (S3), la période de temps prédéterminée (t₃ - t₂) étant fixée de telle manière qu'elle s'étende jusqu'après l'instant d'allumage de la lampe à décharge (La).

2. Ballast électronique selon la revendication 1, **caractérisé en ce que** la période de temps prédéterminée (t₃ - t₂) vaut, à partir du début de la baisse de la fréquence de fonctionnement (f), au moins 20 ms, de préférence au moins 50 ms, et de préférence encore au moins 100 ms.

3. Ballast électronique selon l'une quelconque des revendications précédentes, **caractérisé en ce que** la fréquence de fonctionnement (f) atteint, avant sa baisse, entre 100 et 150 kHz.

4. Ballast électronique selon l'une quelconque des revendications précédentes, **caractérisé en ce que** la fréquence de fonctionnement (f) vaut, lors de l'allumage de la lampe à décharge (La), entre 50 et 100 kHz.

5. Ballast électronique selon l'une quelconque des revendications précédentes, **caractérisé en ce que** le dispositif de commande (12) est conçu pour régler la fréquence de fonctionnement (f), après l'allumage de la lampe à décharge (La), sur une fréquence nominale (fₙₒₘ).

6. Ballast électronique selon la revendication 5, **caractérisé en ce que** la fréquence nominale (fₙₒₘ) vaut entre 40 et 95 kHz.

7. Ballast électronique selon l'une quelconque des revendications précédentes, **caractérisé en ce que** le ballast électronique comprend en outre une source de tension auxiliaire (U_{H}), qui est connectée, pour son alimentation, en particulier en utilisant une pompe de charge, au condensateur trapèze (C_{T}).

8. Ballast électronique selon la revendication 7, **caractérisé en ce que** le dispositif de commande (12) est connecté à la source de tension auxiliaire (U_{H}) pour son alimentation.

9. Ballast électronique selon l'une quelconque des revendications précédentes, **caractérisé en ce que** le dispositif de commande (12) est conçu pour désactiver le dispositif de chauffage (T_{R}, La, Lb1, Lb2, S3, C₂), dès qu'un allumage de la lampe à décharge (La) peut être constaté.

10. Procédé pour faire fonctionner au moins une lampe à décharge (La) sur un ballast électronique avec une entrée avec une première (E1) et une deuxième (E2) borne d'entrée à connecter à une tension continue d'alimentation (U_{Zw}); une sortie avec une première (A1) et une deuxième (A2) borne de sortie à connecter à ladite au moins une lampe à décharge (La); un circuit en pont avec au moins un premier (S1) et un deuxième (S2) interrupteur électronique, dans lequel un circuit série du premier (S1) et du deuxième (S2) interrupteur électronique est connecté entre la première (E1) et la deuxième (E2) borne d'entrée en formant un premier point central de pont (HBM1); une bobine de lampe (L1), qui est connectée entre le premier point central de pont (HBM1) et la première borne de sortie (A1); au moins un condensateur trapèze (C_{T}), qui est connecté en parallèle sur un des interrupteurs électroniques (S1, S2); un condensateur de résonance (C_{R}), qui est connecté en parallèle sur la première (A1) et la deuxième (A2) borne de sortie; un dispositif de commande (12) pour commander au moins le premier (S1) et le deuxième (S2) interrupteur électronique avec un signal de commande (AL, AH), le signal de commande (AL, AH) présentant une fréquence de fonctionnement (f) pendant une phase de préchauffage (Tₕₑₐₜ) d'un premier (W1) et d'un deuxième (W2) filament d'au moins une lampe à décharge (La) raccordée entre la première (A1) et la deuxième (A2) borne de sortie, dans lequel le dispositif de commande (12) est conçu pour abaisser la fréquence de fonctionnement (f) pendant une phase d'allumage (T_{z}) de la lampe à décharge (La); et un dispositif de chauffage (T_{R}, La, Lb1, Lb2, S3, C₂), qui est connecté au dispositif de commande (12), dans lequel le dispositif de chauffage (T_{R}, La, Lb1, Lb2, S3, C₂) est en outre connecté au premier point central de pont (HBM1) et est conçu pour chauffer le premier (W1) et le deuxième (W2) filament de la lampe à décharge (La);
**caractérisé par** l'étape suivante:
activer le dispositif de chauffage (T_{R}, La, Lb1, Lb2, S3, C₂) au moins pendant une période de temps prédéterminée de la phase d'allumage (T_{z}), la période de temps prédéterminée (t₃-t₂) étant fixée de telle manière qu'elle s'étende jusqu'après l'instant d'allumage de la lampe à décharge (La).
